# EUROPÄISCHE PATENTSCHRIFT

(11) **EP 0 874 737 B1**
(45) Veröffentlichungstag und Bekanntmachung des Hinweises auf die Patenterteilung: **10.11.1999**
(21) Anmeldenummer: 96945362.0
(22) Anmeldetag: 20.12.1996
(51) Int. Cl.: B41J 27/00, B41J 2/165

(54) **VORRICHTUNG ZUM FÜHREN BEWEGTER SENDUNGEN**
DEVICE FOR GUIDING MOVING LETTERS AND PARCELS
DISPOSITIF POUR GUIDER DES LETTRES ET DES COLIS EN MOUVEMENT

(30) Priorität: 16.01.1996 DE 19601256
(43) Veröffentlichungstag der Anmeldung: 04.11.1998
(73) Patentinhaber: SIEMENS AKTIENGESELLSCHAFT, 80333 München (DE)
(72) Erfinder: MÄRTIN, Uwe, D-78464 Konstanz (DE)
(86) Internationale Anmeldenummer: EP9605761
(87) Internationale Veröffentlichungsnummer: WO9726138

(56) Entgegenhaltungen:
- EP-A- 0 604 029
- WO-A-96/35584
- US-A- 4 417 259
- US-A- 5 528 271

## Beschreibung

Die Erfindung betrifft eine Vorrichtung zum Führen bewegter Sendungen an mindestens einem Tintenstrahldruckkopf gemäß Oberbegriff des 1. Patentanspruches. Der Einsatz von Tintenstrahldruckern zum Entwerten von Briefmarken hat gegenüber den mechanischen Druckern den Vorteil, daß man frei in der Gestaltung des Stempel-Layouts ist und eine hohe Druckqualität erreicht. Das Layout kann von Sendung zu Sendung variieren. Der Verschleiß bei diesen Systemen ist geringer. Außerdem können hiermit von Sendung zu Sendung wechselnde Werbelogos aufgedruckt werden.

An den Tintenstrahldruckern müssen die Sendungen genau geführt werden. Dies geschieht mit Hilfe von Kulissen. Bisherige Kulissen (Fig. 3) bestehen aus einer ebenen Fläche, an der Sendungen 10 entlang geführt werden. Diese Führung soll den benötigten Abstand zwischen Sendung 10 und Tintenstrahldruckkopf 3 gewährleisten. Für die Tintenstrahldruckköpfe 3 sind Ausschnitte in der Kulisse vorhanden, in der die Druckköpfe liegen.
Die Führung mit diesen Kulissen weist folgende Nachteile auf:
Die zum Drucken verwendete Tinte ist auf Oel-Basis aufgebaut. Die Tinte trocknet nicht durch Verdunstung einer chem. Substanz, sondern die Tinte wird von dem Sendungsmaterial aufgesogen. Die Aufnahme der Tinte ist abhängig von dem zu bedruckenden Material. Bei sehr glatter Oberfläche wird weniger Tinte aufgenommen als bei sehr rauher. Das kann soweit führen, daß sehr feine Tintentropfen zurückspritzen. Diese lagern sich in der Umgebung des Druckers ab. Die Geschwindigkeit dieser Tropfen ist deutlich niedriger als die Geschwindigkeit der Tropfen, die direkt aus dem Druckkopf (etwa v = 11m/s) kommen. Die Tropfen mit der geringeren Masse und niedriger Geschwindigkeit lassen sich durch Lufströmung leicht beeinflussen.
Jede Sendung erzeugt durch die Eigengeschwindigkeit in unmittelbarer Nähe ihrer Oberfläche eine Luftströmung. Durch den scharfkantigen Übergang von der Kulisse zum Druckkopf bilden sich Turbulenzen. Diese Turbulenzen führen zu Ablagerungen der feinen, zurückspitzenden Tropfen auf die Düsenplatte des Druckkopfes. Die feinen Tintentropfen schließen sich mit anhaltendem Drucken zu großflächigen Tropfen zusammen, welche die Düsen des Druckkopfes versöhließen können.
Zur Verhinderung dieser Ablagerungen ist es bekannt, eine Zwangsströmung 8 auf die Düsenplatte aufzubringen. Diese bewirkt ein "sauber blasen" der Düsenplatte bzw. verhindert ein Anlagern von feinen Tropfen im Bereich der Düsen. Die Luftströmung wird durch feine Kanäle von hinten an die Düsenplatte herangeführt (siehe Fig. 4). Nachteilig ist hierbei, daß zum Erzeugen der Strömung zusätzlich ein Gebläse eingebaut werden muß. Um die Strömung zur Kulisse zu bringen, ist aufgrund der geringen Abstände ein erheblicher konstruktiver und fertigungstechnischer Aufwand notwendig.

Ein weiteres Problem entsteht durch die Sendungen, die die Druckköpfe berühren. Die Sendungen sind nicht ideal steif bzw. eben. Durch den geringen Abstand zwischen Sendung und Druckkopf berühren die Sendungen oft die Düsenplatte. Dieses führt zu einer erhöhten Tintenentnahme aus den Düsen. Bei dem hohen Durchsatz kann nicht genügend Tinte in die Düsen nachgeliefert werden und es dringt Luft in die Düsen ein. Dies führt zu einer Verringerung der Druckintensität bis hin zum kompletten Ausfall der Düsen.

Der Erfindung liegt daher die Aufgabe zugrunde, eine Vorrichtung zum Führen bewegter Sendungen an Tintenstrahldruckern zu schaffen, die mit geringem Aufwand ein schnelles Verschmutzen der Druckdüsen infolge sich ablagernder Tintentröpfchen verhindert.

Erfindungsgemäß wird die Aufgabe durch die Merkmale des Patentanspruches 1 gelöst. Der Vorteil liegt hierbei darin, daß keine aufwendige, durch Lüfter erzeugte Zwangsströmung benötigt wird, sondern in der Ausnutzung des durch die schnell bewegten Sendungen erzeugten Luftströmung, um die zurückspritzenden Tropfen hinter die Druckköpfe zu transportieren. Diese Luftströmung kann sich erst in den Strömungskanälen ausbilden. Die Stege zur Einhaltung des notwendigen Abstandes zwischen Sendung und Tintenstrahldruckkopf haben dabei keinen wesentlichen negativen Einfluß auf den Abtransport der Tintentropfen. Die nach Patentanspruch 2 vorteilhaften Führungen über den Tintenstrahldruckköpfen zur besseren Abstandseinhaltung können gemäß der Patentansprüche 2 und 3 sowohl an den Stegen der Kulisse als auch den Tintenstrahldruckköpfen selbst-befestigt werden.

In einem Beispiel wird die Erfindung anhand der Zeichnungen näher erläutert. Dabei zeigen
- Fig. 1: eine schematische Frontansicht der erfindungsgemäßen Vorrichtung
- Fig. 2: eine Seitenansicht der erfindungsgemäßen Vorrichtung
- Fig. 3: eine Frontansicht einer herkömmlichen Vorrichtung mit ebener Kulisse
- Fig. 4: eine Seitenansicht einer Vorrichtung mit ebener Kulisse und Zwangsbelüftung

Die zwischen Transportband 4 und Deckband 2 eingeklemmten Sendungen 10 werden gemäß Fig. 1 in der angegebenen Richtung an zwei Tintenstrahldruckköpfen 3 mit einer Geschwindigkeit von ca. 3 m/s vorbeitransportiert. Eine Lichtschranke 9 signalisiert, daß die Sendung 10 die Tintenstrahldruckköpfe 3 erreicht hat. Jeder Tintenstrahldruckkopf 3 weist 32 nebeneinanderliegende Düsenreihen á 3 Düsen auf, mit denen jeweils 1 Zeile gedruckt werden kann. Wie der Fig. 1 zu entnehmen ist, sind in der Umgebung der in Aussparungen befindlichen Tintenstrahldruckköpfe 3 in Transportrichtung der Sendungen vertaufende und ca. 1 - 1,5 mm tiefe Strömungskanäle 6 in die Kulisse 1 eingebracht. Diese Tiefe ist ausreichend, damit die durch die Sendungen 10 hervorgerufene Luftströmung an der Kulisse 1 nicht abreißt und die Tropfen hinter die Druckköpfe 3 transportiert. Zur Führung der Sendungen 10 und Einhaltung des geforderten Abstandes zwischen Sendung 10 und Tintenstrahldruckkopf 3 (ca. 0,5 mm) befinden sich zwischen den Strömungskanälen 6 schmale Stege. Über den Tintenstrahldruckköpfen 3 werden diese Stege mittels schmaler Führungen 7 überbrückt, die entweder durch Klemmverbindung an den Stegen befestigt werden oder mit den Tintenstrahldruckköpfen verbunden sind. Dabei werden diese Führungen 7 nur dort befestigt, wo sie die Druckdüsen 5 nicht verdecken und wo sie die frischen Drucke nicht verschmieren.
Die Stege nach den Druckdüsen 5 der Tintenstrahldruckköpfe 3 weisen eine geringere Höhe als die davorliegenden Stege auf, um ebenfalls ein Verschmieren des frischen Druckes zu vermeiden. Das Höhenprofil der Kulisse 1 ist in der Seitenansicht gemäß Fig. 2 gut zu erkennen.

## Patentansprüche

1. Vorrichtung zum Führen bewegter Sendungen an mindestens einem Tintenstrahldruckkopf, vorzugsweise in Sendungsverteilanlagen, mit einem Transport- und Deckband sowie einer Kulisse zum Führen der Sendungen in definiertem Abstand an den Tintenstrahldruckköpfen vorbei, wobei der oder die Tintenstrahldruckköpfe sich jeweils in einem Ausschnitt der Kulisse befinden und wobei die Geschwindigkeit der Sendungen so groß ist, daß an Kanten Luftturbulenzen auftreten, **dadurch gekennzeichnet**, daß mindestens in der Umgebung des oder der Tintenstrahldruckköpfe (3) in der Kulisse (1) in Sendungstransportrichtung verlaufende Strömungskanäle (6) vorhanden sind, die so tief sind, daß kein Strömungsabriß erfolgt, wobei sich zwischen den Strömungskanälen (6) schmale Stege zum Führen der Sendungen befinden, und daß nach den Druckdüsen (3) des jeweiligen Tintenstrahldruckkopfes (3) in Transportrichtung der Sendungen (10) liegende Stege und zur Überbrückung der Stege über den Tintenstrahldruckköpfen (3) stegförmige Führungen (7) zum Verhindern des Berührens der bedruckten Sendungsteile gegenüber den vorhergehenden Bereichen eine geringere Höhe aufweisen.

2. Vorrichtung nach Anspruch 1, **dadurch gekennzeichnet**, daß sich über den Tintenstrahldruckköpfen in Verlängerung der Stege der Kulisse (1) schmale Führungen (7) nur dort befinden, wo die Druckdüsen (5) nicht verdeckt werden.

3. Vorrichtung nach Anspruch 2, **dadurch gekennzeichnet**, daß die Führungen (7) über den Tintenstrahldruckköpfen an den Stegen der Kulisse (1) befestigt sind.

4. Vorrichtung nach Anspruch 2, **dadurch gekennzeichnet**, daß die Führungen (7) über den Tintenstrahldruckköpfen (3) an diesen befestigt sind.

## Claims

1. Device for guiding moving mail items at at least one ink-jet printing head, preferably in mail distribution systems, with a transport and cover belt and with a gate for guiding the mail items at a specific distance from one another past the ink-jet printing heads, the ink-jet printing head or heads being in each case located in a cutout in the gate, and the speed of the mail items being so high that air turbulence occurs along edges, characterized in that flow ducts (6) running in the direction of transport of the mail items are present in the gate (1) at least in the vicinity of the ink-jet printing head or heads (3), the said flow ducts being so deep that there is no flow breakaway, narrow webs for guiding the mail items being located between the flow ducts (6), and in that webs, located downstream o£ the printing nozzles (3) of the respective ink-jet printing head (3) in the direction of transport of the mail items (10), and, for bridging the webs above the ink-jet printing heads (3), web-like guides (7) for preventing contact between the printed parts of the mail items and the preceding regions have a lower height.

2. Device according to Claim 1, characterized in that, above the ink-jet printing heads, and as an extension of the webs of the gate (1), narrow guides (7) are located only wherever the printing nozzles (5) are not masked.

3. Device according to Claim 2, characterized in that the guides (7) above the ink-jet printing heads are fastened to the webs of the gate (1).

4. Device according to Claim 2, characterized in that the guides (7) above the ink-jet printing heads (3) are fastened to these.

## Revendications

1. Dispositif pour guider des envois (lettres et colis) en mouvement devant au moins une tête d'impression d'une imprimante à jet d'encre, de préférence dans des installations de triage du courrier, avec une bande convoyeuse et une bande de couverture ainsi qu'une coulisse pour guider les envois à une distance déterminée devant les têtes d'impression d'imprimantes à jet d'encre, la ou les tâtes d'impression se trouvant respectivement dans une ouverture de la coulisse et la vitesse des envois étant suffisamment grande pour que se produisent des turbulences d'air aux angles, **caractérisé par le fait** que, au moins à proximité de la ou des têtes d'impression (3), des canalisations d'air (6), qui se déploient dans le sans du transport des envois, se trouvent dans la coulisse (1) et sont suffisamment profondes pour que le courant d'air ne s'interrompe pas, des traverses étroites se trouvant entre les canalisations d'air (6) pour guider les envois et que les traverses qui se trouvent après les gicleurs d'impression (3) de chaque tête d'impression (3) d'imprimante à jet d'encre dans le sens du transport des envois (10) et les guides (7) en forme de traverses destinés à ponter les traverses au-dessus des têtes d'impression (3) d'imprimante à jet d'encre ont une hauteur réduite par rapport aux zones qui se trouvent en amont des gicleurs, pour empêcher un frottement des envois imprimés.

2. Dispositif selon la revendication 1 **caractérisé par le fait** qu'il n'y a, au-dessus des têtes d'impression des imprimantes, dans le prolongement des traverses de la coulisse (1), des guides étroits que là où les gicleurs (5) ne sont pas recouverts.

3. Dispositif salon la revendication 2 **caractérisé par le fait** que les guides (7) au-dessus des têtes d'impression des imprimantes sont fixés sur les traverses de la coulisse (1).

4. Dispositif salon la revendication 2 **caractérisé par le fait** que les guides (7) au-dessus des têtes d'impression (3) sont fixés sur celles-ci.
